# EUROPÄISCHE PATENTSCHRIFT

(11) **EP 0 208 206 B1**
(45) Veröffentlichungstag und Bekanntmachung des Hinweises auf die Patenterteilung: **27.11.1991**
(21) Anmeldenummer: 86108717.9
(22) Anmeldetag: 26.06.1986
(51) Int. Cl.: A63C 9/084

(54) **Sicherheitsskibindung, insbesondere Fersenhalter**
Self-releasing ski binding, particularly a heel holder
Fixation de sécurité de ski, en particulier talonnière

(30) Priorität: 12.07.1985 AT 2081/85
(43) Veröffentlichungstag der Anmeldung: 14.01.1987
(73) Patentinhaber: TMC Corporation, CH-6340 Baar/Zug (HR Nr. 15127) (CH)
(72) Erfinder: Spitaler, Engelbert, A-2351 Wr. Neudorf (AT); Freisinger, Henry, A-1210 Wien (AT); Luschnig, Franz, A-2514 Traiskirchen (AT); Erdei, Roland, A-2486 Pottendorf (AT); Himmetsberger, Alois, A-1110 Wien (AT)
(74) Vertreter: Szász, Tibor, Dipl.-Ing.

(56) Entgegenhaltungen:
- EP-A- 0 080 060
- US-A- 3 781 029

## Beschreibung

Die Erfindung bezieht sich auf eine Sicherheitsskibindung, insbesondere Fersenhalter, nach dem Oberbegriff des Patentanspruches 1,2 oder 7.

Ein solcher Fersenhalter ist in der DE-A1-32 04 468 in den Fig.6 und 7 beschrieben. In der Einsteiglage greift der zweiarmige Hebel mit dem Sperrglied in übereinanderliegende Ausnehmungen von Schwenk- und Grundplatte und versperrt diese. In der Abfahrtsstellung wird der Hebel durch die Seitenwand des Gehäuses entgegen der Wirkung einer Feder über einen Ansatz des Hebels, der seitlich hervorragt, verschwenkt und dadurch das Sperrglied des Hebels aus den Ausnehmungen herausgehoben, so daß die Schwenkplatte sich wieder um die vertikale Hochachse verdrehen kann. Nachteilig ist hiebei, daß der Eingriffspunkt des Sperrgliedes in den Ausnehmungen nahe am Drehpunkt der Schwenkplatte liegt, was kräftemäßig ungünstig ist, und daß der Übergang von der ungesperrten in die gesperrte Stellung nur durch die Stellung des Fersenhaltergehäuses gesteuert wird. Die Verwendung zweier übereinanderliegender Ausnehmungen von Schwenk- und Grundplatte ist bei dieser bekannten Lösung zwingend notwendig.

In der AT-A2-377.191 geschieht die Verriegelung des geöffneten Fersenhalters zwischen dem Federgehäuse, das bei dieser Bindung zugleich die Funktion des Auslösehebels übernimmt, und einem Rastkörper auf der Grundplatte, welcher zugleich zur Diagonalsteuerung dient, wobei die Steuerkurve für die Diagonalauslösung sich am Sohlenhalter befindet. Etwas ungünstig bei dieser Ausführung ist die Abstimmung zwischen Diagonalauslösung und Diagonalverriegelung, da für beide Funktionen der einzige Rastkörper auf der Grundplatte verantwortlich ist. Des weiteren ist diese Art der Diagonalauslösung und -verriegelung an die Verwendung dieser bestimmten Bindungsart gebunden.

In der AT-A2-377.190 kommt es zu einer Versperrung gegen das horizontale Verschwenken des Sohlenhalters bei geöffneter Stellung des Fersenhalters dadurch, daß ein Sperransatz des am Fersenhalters hinten liegenden, ebenfalls hochgeschwenkten Federgehäuses in den Lagerbock eingreift. Dabei ist jedoch der zwischen Sperrlage und Freigabe vorhandene Weg konstruktionsbedingt verhältnismäßig gering, welcher Umstand bei der Verwirklichung Bemessungsprobleme bereiten kann. Ein weiterer Nachteil besteht darin, daß die Schwenkbewegung des Lagerbocks auch hier nahe seiner Drehachse arretiert wird.

In der AT-A2-376.374 ist ein Fersenhalter beschrieben, der während des Einsteigens mittels eines Skischuhs auf einer skifesten Führungsschiene gegen die Kraft einer Schubfeder verschiebbar ist, wobei die Schubfeder einerends an der Grundplatte und anderends an einer Verstellraste abgestützt ist, welche zur Längsverstellung der Bindung mit der skifesten Führungsschiene verrastbar ist. Die Verstellraste trägt ein Sperrelement, welches in jeder Bindungsstellung, bei der die Schubfeder eine geringere Spannung als in der Fahrtstellung aufweist, den Lagerbock und damit den Sohlenhalter gegen seitliches Verdrehen sperrt, wobei in dieser Stellung des Fersenhalters ein Sperrelement zwischen zwei Fortsätzen des Lagerbocks oder Sohlenhalters eingreift. Da das Rastglied der Verstellraste sich im hinteren Bereich des Fersenhalters befindet, wo sich die lotrecht stehende Schwenkachse des Lagerbocks befindet, erfolgt die Sperrung des Lagerbocks in der Nähe des Drehpunktes was, wie bereits ausgeführt wurde, ungünstig ist. Die andere Ausführungsform, bei welcher der Lagerbock an der dem Schuh zugewandten Seite von zwei Sperrgliedern an seiner Drehung gehindert wird, hat zwar nicht diesen Nachteil, doch die praktische Erfahrung zeigte, daß die Sperrglieder, die aus demselben Flachmaterial wie die Verstellraste in einem Stück gefertigt werden, zuwenig robust sind, um den Strapazen eines Dauerbetriebes standzuhalten.

In der AT-A2-367.647 ist im Ausführungsbeispiel nach den Fig.1 bis 6 ein Fersenhalter beschrieben, bei dem die Verriegelung des geöffneten Fersenhalters zwischen einer als Verrastungsglied wirksamen Rastschwinge und der Grundplatte erfolgt. In dieser Bindung ist nur ein einziges Verrastungsglied vorhanden, das an zwei getrennten Steuerkurven für die vertikale und diagonale Auslösung verrastet ist. Neben dieser Doppelfunktion übernimmt die Rastschwinge auch die Funktion eines Sperrhebels, da bei offener Bindung aufgrund einer Zentrierfeder das Federgehäuse mit der Auslösefeder in die Ausgangslage zurückgeschwenkt wird, wobei auch die Rastschwinge in ihre Anfangsposition mit Verrastung an der Steuerkurve der Grundplatte gedrückt wird. Somit ist bei geöffnetem Fersenhalter eine Verschwenkung desselben in horizontaler Ebene nicht möglich. Bei der Verwendung einer einzigen Rastschwinge sowohl für vertikale als auch diagonale Auslösung treten in der Rastschwinge ungünstig hohe Torsionskräfte auf. Diese Doppelfunktion der Rastschwinge ist aber Voraussetzung, um auch die Funktion des Sperrhebels in der Rastschwinge integrieren zu können.

Die Erfindung hat sich die Aufgabe gestellt, einen Fersenhalter der eingangs genannten Art zu schaffen, der eine Zentrierung des Skischuhs beim Einsteigen in die Bindung auch in schwierigem Gelände problemlos ermöglicht, ohne die Nachteile der oben angeführten Lösungen zu besitzen.

Erreicht wird das gesetzte Ziel erfindungsgemäß durch die im Anspruch 1,2 oder 7 enthaltenen Merkmale.

Durch die erfindungsgemäßen Maßnahmen ist bei geöffnetem Fersenhalter sichergestellt, daß sich der Lagerbock in seiner Mittellage befindet und um seine Hochachse nicht ausschwenken kann. Da die Sperre bei geschlossenem Fersenhalter und bei in die Bindung eingesetztem Skischuh nicht wirksam ist, ist eine diagonale Auslösung in diesem Zustand jederzeit möglich. Dadurch, daß die Verriegelung in einem vom Drehpunkt der Schwenkplatte entfernten Bereich erfolgt, ergeben sich günstige Kraftverhältnisse. Durch die Wirkverbindung des Sperrhebels mit dem Sohlenhalter erfolgt der Eingriff des Sperrgliedes so, daß bei Öffnung des Fersenhalters die Sperrung der Schwenkplatte erst nach Freigabe des Sohlenhalters durch die Rastschwinge, d.h. nach Überschreiten des Auslösepunktes, stattfindet.

Ein konstruktiv einfacher Aufbau der Diagonalsperre ergibt sich dabei nach Anspruch 1 dadurch, daß das Sperrglied ein Fortsatz des als Sperrhebel ausgebildeten Auslösehebels ist.

Eine ebenfalls einfache Konstruktion ergibt sich aus den weiteren Merkmalen des Anspruches 2, da durch das direkte Eingreifen des Sperrgliedes in eine Abkröpfung der Grundplatte eine fluchtende Ausgestaltung der Aussparung in der Schwenkplatte hinfällig wird.

Die Merkmale des Anspruches 7 gewährleisten zusätzlich zu den vorangehend angeführten Vorteilen auch eine exakte Steuerung des Sperrhebels durch den Sohlenhalter.

Durch die Merkmale des Anspruches 3 wird der symmetrische Aufbau auch bezüglich der Diagonalsperre günstig ausgenützt.

Das Zusammenfallen der Achse des Sperrhebels mit der Achse der Rastschwinge sowie die Unterbringung des Sperrhebels in der geschlitzten Rastschwinge nach Anspruch 4 ergibt eine Raum- und Gewichtsersparnis.

Durch die Merkmale des Anspruches 5 wird eine definierte Stellung des Sperrhebels durch die jeweilige Stellung des Sohlenhalters gewährleistet.

Die Feder, die den Sperrhebel beaufschlagt, ist nach Anspruch 6 eine Spiraldruckfeder, die einfach montierbar und bei Bedarf leicht austauschbar ist.

Die Merkmale in Anspruch 8 bestimmen die Form der Steuerkurve, die aus verschiedenen bogenförmigen Abschnitten besteht, die dem Elastizitätsbereich des Fersenhalters, der ungehinderten Öffnung und der Diagonalverschwenkung des Fersenhalters entsprechen.

Der Schnittpunkt der Steuerkurve zwischen den Abschnitten, die einerseits dem Elastizitätsbereich und andererseits der ungehinderten Öffnung des Fersenhalters entsprechen, wird nach Anspruch 9 durch den Auslösepunkt des Fersenhalters bestimmt.

Durch die Verwendung einer Schenkelfeder nach Anspruch 10 können deren Schenkel an dem mit der Steuerkurve versehenen Arm des Sperrhebels bzw. an der Schwenkplatte in einfacher Weise abgestützt werden.

Weitere Merkmale, Vorteile und Einzelheiten der Erfindung werden nun anhand der Zeichnung, die mehrere Ausführungsbeispiele darstellt, näher beschrieben. Es zeigen:
- Fig.1: erstes Ausführungungsbeispiel eines erfindungsgemäßen Fersenhalters in offener, einstiegsbereiter Stellung im Längsschnitt
- Fig.2: Fersenhalter am Auslösepunkt im Längsschnitt
- Fig.3: Fersenhalter in Einstiegstellung in einem Schnitt nach der Linie III-III in Fig.5
- Fig.4: Fersenhalter in Fahrtstellung in einem Schnitt nach der Linie III-III in Fig.5
- Fig.5: Draufsicht auf Grundplatte, Schwenkplatte und Seitenwände des Lagerbocks, unter Weglassung von Sohlenhalter und Auslösehebel
- Fig.6: zweites Ausführungsbeispiel eines Fersenhalters in Fahrtstellung im Längsschnitt
- Fig.7: Fersenhalter in Einstiegstellung im Längsschnitt nach Fig.6
- Fig.8: Fersenhalter am Auslösepunkt im Längsschnitt nach Fig.6
- Fig.9: Draufsicht auf Grundplatte,Schwenkplatte und Seitenwände des Lagerbocks nach Fig.6
- Fig.10: drittes Ausführungsbeispiel zu einem anders gestalteten Fersenhalter in Fahrtstellung im Längsschnitt
- Fig.11-14: Fersenhalter nach Fig.10 parallel zur Ebene der Steuerkurve (analog der Linie III-III in Fig.5) unter Weglassung von Federgehäuse und Auslösehebel geschnitten
- Fig.11: Fersenhalter in Fahrtstellung
- Fig.12: Fersenhalter am Auslösepunkt
- Fig.13: Fersenhalter in Einstiegsstellung
- Fig.14: Fersenhalter geöffnet und horizontal verschwenkt (kurzzeitige Stellung nach Diagonalauslösung).

Im ersten Ausführungsbeispiel nach den Fig.1 bis 5 ist ein in seiner Gesamtheit mit 1 bezeichneter Fersenhalter erkennbar. Der Fersenhalter 1 weist eine auf der Oberseite eines Ski 2 mittels (nicht dargestellter) Schrauben befestigte Führungsschiene 3 auf, auf welcher eine Grundplatte 4 des Fersenhalters 1 in der Längsrichtung des Ski 2 verschiebbar geführt und in an sich bekannter Weise zur Anpassung der Bindung an unterschiedlich lange Skischuhe in der jeweils gewünschten Lage verrastbar ist. Der Fersenhalter 1 ist gegen die Kraft zumindest einer (nicht dargestellten) Schubfeder auf der Führungsschiene 3 verschiebbar geführt, wobei die Schubfeder auf der einen Seite skifest und auf der anderen Seite an der Grundplatte 4 des Fersenhalters 1 in an sich bekannter Weise abgestützt ist.

In der Grundplatte 4 ist eine als ein Drehzapfen 5 ausgebildete Hochachse vernietet, um welche eine Schwenkplatte 7 in der horizontalen Ebene, vorzugsweise gegen die Kraft einer Rückholfeder 6, verschwenkbar gelagert ist. Mit der Schwenkplatte 7 fest verbunden ist ein Lagerbock 8.

Die Grundplatte 4 besitzt an ihrem vorderen dem Skischuh zugewandten Ende eine Aufbiegung 4b, die eine Steuerkurve für eine seitliche Auslösung trägt. Die Schwenkplatte 7 wird von einer Abkröpfung 4c der Grundplatte 4 an einer Bewegung in vertikaler Richtung gehindert. Somit wird auch der Lagerbock 8 an seinem vorderen Ende gegen ein Abheben von der Grundplatte 4 gesichert.

In seinem oberen Bereich trägt der Lagerbock 8 eine quer zur Skilängsachse und parallel zur Oberseite des Ski 2 verlaufende Schwenkachse 9, an der ein Sohlenhalter 10, der an seinem vorderen Ende einen Niederhalter 11 und einen Trittsporn 12 trägt, schwenkbar gelagert ist. In der vorderen Begrenzungswand des Sohlenhalters 10 ist eine nach unten hin offene, im Querschnitt rechteckige Nut 13 ausgespart, in der eine Rolle 14 auf einer Achse 15 gelagert ist, welche Rolle der Steuerkurve an der Aufbiegung 4b der Grundplatte 4 zugeordnet ist. Weiters trägt die vordere Begrenzungswand des Sohlenhalters 10 an ihrer dem (nicht dargestellten) Skischuh abgewandten Seite eine Steuerfläche, die in der Zeichnungsebene dargestellt als Steuerkurve 10a,10b erscheint, die aus einem oberen Ast 10a und aus einem unteren Ast 10b besteht, welche Äste sich im Auslösepunkt 10c des Fersenhalters 1 treffen.

Im unteren Bereich der Seitenwände des Lagerbocks 8 befindet sich im vorderen Teil eine zweite Achse 16, auf der eine Rastschwinge 17 schwenkbar gelagert ist. Die Rastschwinge 17 besitzt auf ihrer dem Skischuh zugewandten Seite eine Nase 17a, welche zur Anlage an der Steuerkurve 10a,10b bestimmt ist. An der der Nase 17a gegenüberliegenden Seite der Rastschwinge 17 ist eine in Querrichtung verlaufende, im Querschnitt kreissegmentförmige bzw. halbkreisförmige Nut ausgespart, in der ein Druckstück 18 schwenkbar gelagert ist. Dieses wird von einer Auslösefeder 19 beaufschlagt, deren anderes Ende sich an einem Federteller 20 abstützt, der einen Zeiger 20a für die Größe der Vorspannung der Auslösefeder 19 trägt und mittels einer Einstellschraube 21 verstellt werden kann. Die Einstellschraube 21 ist im Lagerbock 8 drehbar, aber gegen axiale Verschiebung gesichert gelagert. Der Federteller 20 ist im Lagerbock 8 geführt und auf diese Weise gegen ein Verdrehen gesichert. Dabei bewegt sich der Zeiger 20a in einem Schlitz 8a des Lagerbocks 8.

Zwischen der Nase 17a und der im Querschnitt kreissegmentförmigen Nut trägt die Rastschwinge 17 einen in Querrichtung verlaufenden Bolzen 22, der kreisbogenförmige Langlöcher 8b in den Seitenwänden des Lagerbocks 8 durchsetzt und auf dessen über den Lagerbock 8 hinausragenden Enden ein in der Draufsicht U-förmiger Auslösehebel 23 mittels dessen Schenkeln schwenkbar gelagert ist. Das untere Ende des Lastarmes jedes Schenkels des Auslösehebels 23 ist als ein Haken 23a ausgebildet und untergreift in der Fahrtstellung des Fersenhalters 1 einen Vorsprung 10d des Sohlenhalters 10 (Fig.4). Außerdem trägt jeder Schenkel des Auslösehebels 23 an seinem oberen Ende eine Führungsnase 23b, welche sich in der Fahrtstellung an einer Flanke 10e des Sohlenhalters 10 anlegt. Dadurch ist die Lage des Auslösehebels 23 in der Fahrtstellung des Fersenhalters 1 definiert.

Diese Ausbildung ist für sich bekannt und bildet nicht den Gegenstand der Erfindung. Die gegen das Verschwenken in horizontaler Ebene bei geöffnetem Fersenhalter wirksame Verriegelung erfolgt durch ein am freien Endbereich eines Fortsatzes 23c des Auslösehebels 23 vorgesehenes Sperrglied 24a, welches bei geöffnetem Sohlenhalter 10 am Rand der Schwenkplatte 7 vorbei in die Aussparungen 4a der Grundplatte 4 greift.

Fig.1 und 3 stellen den geöffneten, einstiegsbereiten Fersenhalter 1 dar, bei dem das Sperrglied 24a die Schwenkplatte 7 relativ zur Grundplatte 4 sperrt. Beim Schließen des Fersenhalters 1 gleitet die Rastschwinge 17 mit ihrer Nase 17a entlang des unteren Astes 10b der Steuerkurve, der die Höhenelastizität des Fersenhalters 1 bestimmt, hoch bis zum Auslösepunkt 10c und schnappt, nachdem dieser überschritten ist, in die geschlossene Stellung. Knapp vor dem Auslösepunkt 10c drückt der Sohlenhalter 10 mittels seines Vorsprunges 10d auf den Haken 23a des Auslösehebels 23 und verschwenkt diesen um den Bolzen 22 entgegen dem Uhrzeigersinn. Die Lage des Fortsatzes 23c am Auslösehebel ist so gewählt, daß im Auslösepunkt 10c das Sperrglied 24a außer Eingriff von der Grundplatte 4 ist.

Wirkt auf den geschlossenen Fersenhalter 1 eine Kraft mit einer vertikalen Komponente nach oben, so vollzieht sich der Öffnungsvorgang in umgekehrter Richtung. Bei willkürlicher Öffnung des Fersenhalters 1 von Hand aus wird der Auslösehebel 23 im Uhrzeigersinn nach unten gedrückt, wobei der Sohlenhalter 10 mittels des Hakens 23a des Auslösehebels 23 angehoben wird. Die Führungsnase 23b gleitet dabei an der Flanke 10e des Sohlenhalters 10 entlang, bis der Auslösehebel 23 an einem lagerbockfesten Anschlag, hier an der Querachse 9 des Sohlenhalters 10, zur Anlage kommt.

Sowohl nach einer Sicherheitsauslösung wie auch nach Öffnen von Hand aus befindet sich der Fersenhalter 1 in einstiegsbereiter Lage.

Bei der Ausführung nach Fig.6, die den Fersenhalter 1' in der Fahrtstellung zeigt, ist der als zweiarmiger Hebel ausgebildete Sperrhebel 24' zur Versperrung der Schwenkplatte 7' an der Achse 16 einer im unteren Teil geschlitzten Rastschwinge 17' angelenkt. Der Schlitz 17'b dient der Freistellung des im unteren Teil der Mittelebene der Rastschwinge 17' angebrachten Sperrhebels 24'. An einer Abkröpfung 7'b der Schwenkplatte 7' stützt sich einerends eine als Druckfeder ausgestaltete Feder 26 ab, die sich andernends am das Sperrglied 24'a tragenden Arm des Sperrhebels 24' abstützt und diesen in Sperrichtung beaufschlagt. Der andere Arm 24'b des Sperrhebels 24' liegt an einer sich in der Ebene des Sperrhebels 24' befindenden Steuernocke 10'f des Sohlenhalters 10' derart an, daß bei Schließung des Sohlenhalters 10', sobald der Auslösepunkt 10'c überschritten wird, die Versperrung zwischen dem Sperrglied 24'a und der Abkröpfung 4'c der Grundplatte 4' aufgehoben wird. Fig.8 zeigt den Fersenhalter 1' in der Stellung am Auslösepunkt 10'c.

Den Fersenhalter 1' in geöffneter Stellung ersieht man aus Fig.7, wobei die strichpunktierte Linie die Steuernocke 10'f* des Sohlenhalters 10' zeigt, wenn sie beim Schließvorgang des Sohlenhalters 10' den Arm 24'b des Sperrhebels 24' wieder beaufschlagt.

Der Abriß der Draufsicht auf Schwenk- und Grundplatte 7',4' in Fig.9 zeigt, daß die Aussparung 7'a der Schwenkplatte 7' die Form eines Schlitzes im vorderen Teil der Schwenkplatte 7' hat, und daß die Aussparung 4'a eine ebenfalls mittige Ausnehmung in der Abkröpfung 4'c der Grundplatte 4' ist.

Beim Ausführungsbeispiel nach den Fig.10 bis 14 unterscheidet sich der Fersenhalter 1'' vom vorher beschriebenen darin, daß die Ausgestaltung von Lagerbock 8'', Sohlenhalter 10'', Rastschwinge 17'', Auslösehebel 23'' und Federgehäuse 27'' eine andere ist.

Der Lagerbock 8'' trägt an seinem oberen Bereich die (quer zur Skilängsrichtung laufende) Querachse 9'' des Sohlenhalters 10''. Der Sohlenhalter 10'' trägt an seinem oberen Bereich auf einer weiteren, parallel zur Querachse 9'' verlaufenden, von einem Bolzen gebildeten Achse 16'' eine schwenkbare Rastschwinge 17'', welche sich im wesentlichen nach unten erstreckt und an ihrem unteren Endbereich einen Rastvorsprung 17''c aufweist, welcher in der Fahrtstellung des Fersenhalters 1'' gemäß Fig.10 einen an der Vorderwand 8''c des gehäuseartigen Lagerbocks 8'' ausgebildeten Steuerblock 29'' untergreift.

Am hinteren Endbereich des Lagerbocks 8'' ist eine weitere, ebenfalls quer zur Skilängsrichtung verlaufende Kippachse 28'' angeordnet, welche zur schwenkbaren Lagerung eines innerhalb der Seitenwände des Lagerbocks 8'' befindlichen Federgehäuses 27'' vorgesehen ist. Das, in Draufsicht betrachtet, etwa U-förmige Federgehäuse 27'' weist an seinen beiden Seitenwangen Längsführungen 27''a für ein Druckstück 18'' auf. Das sich im wesentlichen quer zur Skilängsrichtung erstreckende Druckstück 18'' wird von einer Auslösefeder 19'', die sich mit ihrem anderen Ende im Federgehäuse 27'' abstützt, beaufschlagt.

Die Rastschwinge 17'' bildet für das Druckstück 18'' eine Rastpfanne 17''d, in welche dieses unter Wirkung der Auslösefeder 19'' gedrückt wird. Im Anschluß an die Rastpfanne 17''d ist an der Rastschwinge 17'' eine Freistellung in der Form einer Ausnehmung 17''e ausgebildet, in welche das Druckstück 18'' während eines willkürlichen Öffnens des Sohlenhalters 10'' durch Betätigen des Auslösehebels 23'' in noch zu beschreibender Weise gleitet.

Der den Sohlenhalter 10'' seitlich übergreifende Auslösehebel 23'' ist an der am Sohlenhalter 10'' angeordneten, auch die Rastschwinge 17'' tragenden Achse 16'' angelenkt. Ein am Auslösehebel 23'' parallel zur Achse 16'' befestigter Bolzen 22'' durchsetzt sowohl die Seitenwände des Sohlenhalters 10'' als auch die Seitenwangen des Federgehäuses 27''. Hiebei durchsetzt der Bolzen 22'' am Sohlenhalter 10'' vorgesehene, konzentrisch zur Achse 16'' verlaufende Langlöcher 10''g und je eine an je einem laschenartigen Ansatz des Federgehäuses 27'' vorgesehene, etwa bogenförmige Kulissenführung 27''b.

Der mit der Rastschwinge 17'' zusammenwirkende Steuerblock 29'' bildet, von der Skioberseite aus betrachtet, vorerst eine Steuerfläche 29''a, welche den vom Rastvorsprung 17''c der Rastschwinge 17'' in der Fahrtstellung des Fersenhalters 1'' untergriffenen Bereich des Steuerblocks 29'' darstellt. Die Steuerfläche 29a des Steuerblocks 29'' bestimmt den Elastizitätsbereich des Fersenhalters 1'' und geht über eine den Auslösepunkt 29''b bestimmende Abwinkelung in einen von der Skioberseite weg weisenden Abschnitt 29''c über.

Der Sohlenhalter 10'' steht unter der Wirkung einer ihn in Öffnungsrichtung beaufschlagenden, als Schenkelfeder ausgebildeten Öffnungsfeder 30'', die am oberen Endbereich des Steuerblocks 29'' in einer Aussparung desselben sitzt, einerends am Sohlenhalter 10'' und anderends am Lagerbock 8'' abgestützt ist. Ein Anschlag für die Hochschwenkbewegung des Sohlenhalters 10'' wird durch zumindest eine Abkröpfung 8''d des Lagerbocks 8'' gebildet, an dem ein am Sohlenhalter 10'' befestigter Ansatz 10''h bei einem Hochschwenken des Sohlenhalters 10'' anschlägt.

An der am Lagerbock 8'' befestigten Querachse 9'' des Sohlenhalters 10'' ist eine zusätzliche, als Schenkelfeder ausgebildete Rückstellfeder 31'' gelagert, deren eines Ende von oben her am Bolzen 22'' und deren anderes Ende von unten her an der oberen Abdeckung des Sohlenhalters 10'' abgestützt ist. Diese Rückstellfeder 31'' beaufschlagt den Auslösehebel 23'' in Schließrichtung.

Am Lagerbock 8'' befindet sich auf der Achse 25'' der Sperrhebel 24'', der durch eine an der Achse 25'' montierte, als Schenkelfeder gestaltete Feder 26'' in Sperrichtung beaufschlagt ist. Im Inneren des federbeaufschlagten Armes 24''b ist eine Steuerkurve 32'' ausgebildet, entlang der ein Stift 33'' des Sohlenhalters 10'' gleitet und der die Stellung des Sperrhebels 24'' steuert.

Die Wirkungsweise des Fersenhalters 1'' dieser letzten Ausführungsform ist wie folgt: Wirkt auf den Sohlenhalter 10'' eine vertikale Kraft nach oben, so verschwenkt dieser um seine Schwenkachse 9''. Während dieser Schwenkbewegung gleitet die Rastschwinge 17'' entlang der Steuerfläche des lagerbockfesten Steuerblocks 29'' und drückt das Druckstück 18'' gegen die Kraft der Auslösefeder 19'' in den Längsführungen 27''a des Federgehäuses 27'' zurück. Durch die unter der Wirkung der Auslösefeder 19'' stehende, gemeinsam mit dem Sohlenhalter 10'' hochschwenkende Rastschwinge 17'' schwenkt auch das Federgehäuse 27'' um seine Kippachse 28'' mit. Sobald der Rastvorsprung 17''c der Rastschwinge 17'' den Auslösepunkt 29''b des Steuerblocks 29'' überschritten hat, was einem Überschreiten des Elastizitätsbereiches gleichkommt, schwenkt der Sohlenhalter 10'' unterstützt von der Öffnungsfeder 30'' in seine Offenstellung. Hiebei kann sich die Auslösefeder 19'' soweit entspannen, bis das Druckstück 18'' an den der Rastschwinge 17'' zugewandten Endbereichen der Längsführungen 27''a des Federgehäuses 27'' anschlägt. Die Bindung befindet sich nun in ihrer einsteigbereiten Lage.

Betrachtet man den Sperrhebel 24'' und seine gesteuerte Bewegung während des Öffnungsablaufes, so erkennt man vier Abschnitte der Steuerkurve 32''a,b,c,d: In der Fahrtstellung ruht der sohlenhalterfeste Stift 33'', der die Kopplung der Steuerung zwischen Sohlenhalter 10'' und Sperrhebel 24'' übernimmt, am untersten Punkt der Steuerkurve (Fig.11). Bei der Aufwärtsbewegung des Sohlenhalters 10'', solange sich dieser im Elastizitätsbereich befindet, verhindert der Abschnitt 32''a ein Eingreifen des Sperrgliedes 24a'' in die Grundplatte 4''. Somit ist der Abschnitt 32''a eine bogenförmige Bahn um die Querachse 9'', deren Radius sich derart vergrößert, daß das Sperrglied 24''a nun bis zur Oberseite der Grundplatte 4'' verschwenkt. Fig.12 zeigt die Stellung im Auslösepunkt 29''b. Nach dem Überschreiten des Auslösepunktes 29''b ermöglicht der zweite Abschnitt 32''b eine Drehung des Sperrhebels 24'' in die versperrte Stellung, während der dritte Abschnitt 32''c ein behinderungsfreies Hochschwenken des Sohlenhalters 10'' gewährleistet (Fig.13). Diese Stellung ist nach jedem Öffnungsvorgang des Fersenhalters 1'' die Endstellung und stellt die einstiegsbereite Lage dar, bei der aufgrund der Stellung des Sperrhebels 24'' ein Verschwenken in horizontaler Ebene ausgeschlossen ist. Im allgemeinen wird es sich um eine Diagonalauslösung handeln, in der die Öffnung des Sohlenhalters 10'' gemeinsam mit einer horizontalen Verschwenkung erfolgt. Dabei kommt es kurzzeitig zu der Stellung, die in Fig.14, ebenfalls parallel zur Ebene des Sperrhebels 24'' geschnitten, dargestellt ist, in der der vierte Abschnitt 32''d die Stellung eines geöffneten und horizontal verschwenkten Fersenhalters 1'' ermöglicht, wobei der Sperrhebel 24'' nicht in die Grundplatte 4'' eingreifen kann, da die Aussparung 4''a in der Grundplatte 4'' parallel zur Skiachse verläuft (ähnlich Fig.5). In diesem Fall kann das Sperrglied 24''a erst in die Grundplatte 4'' einrasten, nachdem sich der geöffnete Fersenhalter 1'' unter Wirkung der Rückholfeder 6'' der Schwenkplatte 7'' wieder in seine Mittellage gedreht hat. Beim Schließen des Sohlenhalters 10'' rastet der Sperrhebel 24'' zu dem Zeitpunkt aus, da der Auslösepunkt 29''b des Sohlenhalters 10'' überschritten wird.

Soll der Fersenhalter 1'' von Hand aus geöffnet werden, so wird der Auslösehebel 23'' in Richtung des in Fig.10 eingezeichneten Pfeiles F₁, hochgeschwenkt. Durch den dabei in den konzentrisch zur Achse 16'' verlaufenden Langlöchern 10''g des Sohlenhalters 10'' nach oben gezwungenen Bolzen 22'' wird auch das Federgehäuse 27'' um die Kippachse 28'' hochgeschwenkt, wobei das Druckstück 18'' gegen die Kraft der Auslösefeder 19'' aus der Rastpfanne 17''d der Rastschwinge 17'' freikommt. Nach Loslassen des Auslösehebels 23'' wird das Druckstück 18'' unter der Wirkung der Auslösefeder 19'' in den Längsführungen 27''a des Federgehäuses 27'' bis zum Anschlagen an den Endbereichen der beiden Längsführungen 27''a nach vorne gedrückt. Dieser Bewegungsvorgang wird durch die entsprechend dimensionierte, an die Rastpfanne 17''d anschließende Ausnehmung 17''e der Rastschwinge 17'' ermöglicht. Die Rastschwinge 17'' kann nun so weit vom Steuerkurventeil 29'' wegschwenken, daß bei der anschließenden Aufwärtsbewegung des Sohlenhalters 10'' unter Wirkung der Öffnungsfeder 30'' der Rastvorsprung 17''c am Steuerblock 29'' vorbei nach oben gelangen kann. Das Betätigen des Auslösehebels 23'' und das anschließende Hochschwenken des Sohlenhalters 10'' erfolgt gegen die geringe Kraft der Rückstellfeder 31'', die einerends am Sohlenhalter 10'' und anderends am Bolzen 22'' abgestützt ist. Die Rückstellfeder 31'' drückt über den Bolzen 22'', der in der Kulissenführung 27''b liegt, das Federgehäuse 27'' und damit das Druckstück 18'' nach unten, so daß in der letzten Phase des Hochschwenkens des Sohlenhalters 10'' das Druckstück 18'' wieder in der Rastpfanne 17''d zu liegen kommt. Gleichzeitig wird der Auslösehebel 23'' in seine geschlossene Lage gebracht und damit befindet sich der Fersenhalter 1'' wieder in seiner einsteigbereiten Lage.

Die Erfindung ist auf die dargestellten Ausführungsbeispiele nicht eingeschränkt. Es sind weitere Abwandlungen denkbar, ohne den Rahmen des Schutzumfanges zu verlassen. So ist es durchaus möglich, die erfindungsgemäßen Sperrvorrichtungen bei all jenen Fersenhaltern anzuwenden, die sowohl in vertikaler als auch in horizontaler Richtung auslösen.

Eine Abwandlung der in den Fig.6 bis 9 gezeigten Ausführung könnte darin bestehen, daß die Ebene des Sperrhebels exzentrisch parallel zur Mittelachse des Fersenhalters verläuft, oder daß die Sperrfunktion von zwei Sperrhebeln die symmetrisch zur Mittelachse verlaufen, übernommen wird.

Bei der Ausführungsform nach den Fig.10 bis 14 könnten auch zwei Sperrhebel, in symmetrischer Lage zur Skilängsachse, angeordnet sein.

## Patentansprüche

1. Sicherheitsskibindung, insbesondere Fersenhalter (1), die bzw. der eine auf der Oberseite eines Ski (2) festlegbare Grundplatte (4) sowie einen auf einem Grundkörper (7,8), welcher aus einer Schwenkplatte (7) und einem damit fest verbundenen Lagerbock (8) besteht, um eine Querachse (9) hochschwenkbar gelagerten Sohlenhalter (10) aufweist und mit einem ersten Verrastungselement (10a,10c) versehen ist, das zur Verhinderung des Hochschwenkens des Sohlenhalters (10) mit einem als schwenkbar am Lagerbock (8) gelagerte Rastschwinge (17) ausgebildeten, federbeaufschlagten Verrastungsglied im Eingriff steht, wobei der Grundkörper (7,8) in einer zur Bewegungsebene des Sohlenhalters (10) etwa im rechten Winkel verlaufenden Ebene um einen an der Grundplatte (4) befestigten vertikalen Bolzen (5) schwenkbar angeordnet und relativ zu der Grundplatte (4) ebenfalls verrastbar ist, indem der Sohlenhalter (10) ein zweites Verrastungselement (14) aufweist, das in der Fahrtstellung in ein an der Grundplatte (4) angeordnetes, im wesentlichen in einer Vertikalebene liegendes kurvenbahnförmiges Rastglied (4b) eingreift, wobei der Grundkörper (7,8) bei geöffnetem Sohlenhalter (10) mittels einer Sperre gegen ein horizontales Verschwenken ebenfalls verrastbar ist, welche Sperre von einem Sperrglied und von dessen Aufnahmestelle gebildet ist, wobei das Sperrglied (23d) an einem Endbereich eines zweiarmigen Sperrhebels (23) vorgesehen ist, dessen anderer Endbereich ein Steuerglied (23b) trägt, welcher Sperrhebel um eine parallel zur Querachse (9) des Sohlenhalters (10) verlaufende Achse (22) schwenkbar angeordnet in Sperrichtung federbeaufschlagt ist, und wobei die Aufnahmestelle für dieses Sperrglied (23d) durch mindestens eine Aussparung (4a) der Grundplatte (4) gebildet ist, welches Sperrglied auch eine Aussparung in der Schwenkplatte (7) durchsetzt, welche oberhalb der Aussparung (4a) der Grundplatte (4) liegt, wobei jede Aussparung (4a,7a) in jenem Bereich der Grund- (4) bzw. Schwenkplatte (7) ausgebildet ist, welcher sich vom Bolzen (5), in Skilängsrichtung betrachtet, zum freien Ende der Grund- bzw. Schwenkplatte (4 bzw.7) hin nach vorne erstreckt, wobei auf einer zur Achse (9) des Sohlenhalters (10) parallelen Querachse (22) ein gegen die Kraft der die Rastschwinge (17) beaufschlagenden Auslösefeder (19) betätigbarer, einen Kraftarm und einen Lastarm aufweisender Auslösehebel (23) angelenkt ist,
dadurch gekennzeichnet, daß der Sperrhebel am Lastarm des Auslösehebels (23) ausgebildet ist, der einerends einen das Sperrglied (23d) tragenden Fortsatz (23c) und anderends eine als Steuerglied wirksame Führungsnase (23b) aufweist,
daß der Fortsatz (23c) am Auslösehebel (23) derart aufgesetzt ist, daß das Sperrglied (23d) in der Fahrtstellung und bis zur Anlage der Nase (17a) der Rastschwinge (17) am Auslösepunkt (10c) des Sohlenhalters (10) außer Eingriff von der Ausnehmung (4a) der Grundplatte (4) ist,
daß die Rastnase (23b) in jeder Lage des Sohlenhalters (10) an einer Flanke (10e) des Sohlenhalters (10) anliegt,
und daß der den Fortsatz (23c) tragende Lastarm des Auslösehebels (23) einen Haken (23a) aufweist, welcher in der Fahrtstellung einen nach hinten ragenden Vorsprung (10d) des Sohlenhalters (10) untergreift und mit diesem während eines willkürlichen Auslösevorganges (bei Betätigung des Auslösehebels (23)) bis zum Erreichen des Auslösepunktes (10c) durch die Nase (17a) der Rastschwinge (17) in Wirkverbindung steht (Fig.1 bis 5).

2. Sicherheitsskibindung, insbesondere Fersenhalter (1'), die bzw. der eine auf der Oberseite eines Ski (2') festlegbare Grundplatte (4') sowie einen auf einem Grundkörper (7',8'), welcher aus einer Schwenkplatte (7') und einem damit fest verbundenen Lagerbock (8') besteht, hochschwenkbar gelagerten Sohlenhalter (10') aufweist und mit einem ersten Verrastungselement (10'a,10'c) versehen ist, das mit einem als am Lagerbock (8') gelagerte Rastschwinge (17') ausgebildeten, federbeaufschlagten Verrastungsglied im Eingriff steht, wobei der Grundkörper (7',8') in einer zur Bewegungsebene des Sohlenhalters (10') etwa im rechten Winkel verlaufenden Ebene um einen an der Grundplatte (4') befestigten vertikalen Bolzen (5') schwenkbar angeordnet und relativ zu der Grundplatte (4') ebenfalls verrastbar ist, indem der Sohlenhalter (10') ein zweites Verrastungselement (14') aufweist, das in der Fahrtstellung in ein an der Grundplatte (4') angeordnetes, im wesentlichen in einer Vertikalebene liegendes kurvenbahnförmiges Rastglied (4'b) eingreift, wobei der Grundkörper (7',8') bei geöffnetem Sohlenhalter (10') mittels einer Sperre gegen ein horizontales Verschwenken ebenfalls verrastbar ist, welche Sperre von einem Sperrglied und von dessen Aufnahmestelle gebildet ist, wobei das Sperrglied (24'a) an einem Endbereich eines zweiarmigen Sperrhebels (24') vorgesehen ist, welcher von einer Feder (26') in Sperrichtung beaufschlagt und um eine parallel zur Achse (9') des Sohlenhalters (10') verlaufende, lagerbockfeste Achse (16') schwenkbar angeordnet ist, und wobei die Aufnahmestelle für dieses Sperrglied (24'a) durch mindestens eine Aussparung (4'a) der Grundplatte (4') gebildet ist, welches Sperrglied (24'a) auch eine Aussparung (7'a) in der Schwenkplatte (7') durchsetzt, wobei jede Aussparung (4'a,;7'a) in jenem Bereich der Grund- (4') bzw. Schwenkplatte (7') ausgebildet ist, welcher sich vom Bolzen (5'), in Skilängsrichtung betrachtet, zum freien Ende der Grund- bzw. Schwenkplatte (4' bzw.7') hin nach vorne erstreckt,
dadurch gekennzeichnet, daß der Sperrhebel (24') mittels seines am vom Sperrglied (24'a) abgelegenen Armes (24'b) mit dem Sohlenhalter (10') mindestens bis zur Freigabe des letzteren durch die Rastschwinge (17') in Wirkverbindung steht,
daß die Aussparung (4'a) sich in einer Abkröpfung (4'b) der Grundplatte (4'), die zugleich die Führung für die Schwenkplatte (7') darstellt, befindet,
und daß das Sperrglied (24'a) in seiner Sperrstellung in die Aussparung(en) (4'a;7'a) in einem Abstand vom Bolzen (5') eingreift, welcher gleich groß wie oder größer als die halbe Länge des Abstandes der Längsachse des Bolzens (5') vom freien vorderen Endbereich der Grund- bzw. Schwenkplatte (4';7') ist (Fig.6-9).

3. Fersenhalter nach Anspruch 1, dadurch gekennzeichnet, daß in der Grundplatte (4) und gegebenenfalls in der Schwenkplatte (7) jeweils zwei Aussparungen (4a bzw.7a) relativ zur Mittelachse symmetrisch vorgesehen sind, die vorzugsweise schlitzförmig sind.

4. Fersenhalter nach Anspruch 2, dadurch gekennzeichnet, daß die Achse des Sperrhebels (24') mit der Achse (16') der Rastschwinge (17') zusammenfällt, wobei der Sperrhebel (24') im unteren Teil der geschlitzten Rastschwinge (17') untergebracht ist (Fig.6-8).

5. Fersenhalter nach Anspruch 2, dadurch gekennzeichnet, daß an der der Rastschwinge (17) zugewandten Begrenzungswand des Sohlenhalters (10) in der Ebene des Sperrhebels (24') eine Steuernocke (10'f) angebracht ist, an welcher der dem Sperrglied (24'a) abgelegene Arm (24'b) des Sperrhebels (24') derart anliegt, daß bei Schließung des Sohlenhalters (10') das Sperrglied (24'a) aus der Grundplatte (4') ausrastet (Fig.6-8).

6. Fersenhalter nach Anspruch 2, dadurch gekennzeichnet, daß die Feder (26) eine Schraubendruckfeder ist, deren eines Ende sich an einer Abkröpfung (7'b) der Schwenkplatte (7') und deren anderes Ende sich am das Sperrglied (24'a) tragenden Arm des Sperrhebels (24') abstützt (Fig.6-8).

7. Sicherheitsskibindung, insbesondere Fersenhalter (1''), die bzw. der eine auf der Oberseite eines Ski (2'') festlegbare Grundplatte (4'') sowie einen auf einem Grundkörper (7'',8''), welcher aus einer Schwenkplatte (7'') und einem damit fest verbundenen Lagerbock (8'') besteht, hochschwenkbar gelagerten Sohlenhalter (10'') aufweist und mit einem ersten Verrastungselement (29''a,29''b) versehen ist, das mit einem als schwenkbar am Sohlenhalter (10'') gelagerte Rastschwinge (17'') ausgebildeten, federbeaufschlagten Verrastungsglied im Eingriff steht, wobei der Grundkörper (7'',8'') in einer zur Bewegungsebene des Sohlenhalters (10'') etwa im rechten Winkel verlaufenden Ebene um einen an der Grundplatte (4'') befestigten vertikalen Bolzen (5'') schwenkbar angeordnet und relativ zu der Grundplatte (4'') ebenfalls verrastbar ist, indem der Sohlenhalter (10'') ein zweites Verrastungselement (14'') aufweist, das in der Fahrtstellung in ein an der Grundplatte (4'') angeordnetes, im wesentlichen in einer Vertikalebene liegendes kurvenbahnförmiges Rastglied (4''b) eingreift, wobei der Grundkörper (7'',8'') bei geöffnetem Sohlenhalter (10'') mittels einer Sperre gegen ein horizontales Verschwenken ebenfalls verrastbar ist, welche Sperre von einem Sperrglied und von dessen Aufnahmestelle gebildet ist, wobei das Sperrglied (24''a) an einem Endbereich eines zweiarmigen Sperrhebels (24'') vorgesehen ist, welcher von einer Feder (26'') in Sperrichtung beaufschlagt und um eine parallel zur Achse (9'') des Sohlenhalters (10'') verlaufende, lagerbockfeste Achse (25'') schwenkbar angeordnet ist, und wobei die Aufnahmestelle für dieses Sperrglied (24''a) durch mindestens eine Aussparung (4''a) der Grundplatte (4'') gebildet ist, welches Sperrglied (24''a) auch eine Aussparung (7''a) in der Schwenkplatte (7'') durchsetzt, wobei jede Aussparung (4''a;7''a) in jenem Bereich der Grund- (4'') bzw. Schwenkplatte (7'') ausgebildet ist, welcher sich vom Bolzen (5''), in Skilängsrichtung betrachtet, zum freien Ende der Grund- bzw. Schwenkplatte (4'' bzw.7'') hin nach vorne erstreckt,
dadurch gekennzeichnet, daß der Sperrhebel (24'') mittels seines an dem vom Sperrglied (24''a) abgelegenen Armes (24''b) mit dem Sohlenhalter (10'') mindestens bis zur Freigabe des letzteren durch die Rastschwinge (17'') in Wirkverbindung steht,
und daß im Inneren des vom Sperrglied (24''a) abgelegenen Armes (24''b) des Sperrhebels (24'') eine Steuerkurve (32''a,32''b,32''c,32''d) ausgebildet ist, an welcher ein Stift (33'') des Sohlenhalters (10'') gleitend geführt ist (Fig.10-14).

8. Fersenhalter nach Anspruch 7, dadurch gekennzeichnet, daß die Steuerkurve (32''a - 32''d) im wesentlichen aus bogenförmigen Abschnitten aufgebaut ist, wobei der von der Fahrtstellung aus betrachtete erste Abschnitt (32''a), an der entlang sich der sohlenhalterfeste Stift (33'') bewegt und der dem Elastizitätsbereich des Fersenhalters (1'') entspricht, eine bogenförmige Bahn um die Schwenkachse (9'') ist, deren Radius sich derart vergrößert, welches ein Verschwenken des Sperrgliedes (24''a) nur bis zur Oberseite der Grundplatte (4'') zuläßt, der daran nach vorne in einem Winkel von etwa 260° angrenzende zweite Abschnitt (32''b) eine Drehung des Sperrhebels (24'') in die Sperrstellung, der dritte Abschnitt (32''c) annähernd in der gleichen Richtung verlaufend wie der erste Abschnitt (32''a) ein ungehindertes Hochschwenken des Sohlenhalters (10'') und der vierte Abschnitt (32''d), der annähernd rechtwinkelig an den vorhergehenden Abschnitt (32''c) anschließt, eine Diagonalverschwenkung des Fersenhalters (1'') zulassend ausgebildet ist.

9. Fersenhalter nach Anspruch 8, dadurch gekennzeichnet, daß der Schnittpunkt der ersten zwei Steuerkurvenabschnitte (32''a,32''b) dem Auslösepunkt (29''b) des Fersenhalters (1'') entspricht.

10. Fersenhalter nach Anspruch 7, dadurch gekennzeichnet, daß die Feder (26'') eine Schenkelfeder ist, deren einer Schenkel an dem mit der Steuerkurve (32''a - 32''d) versehenen Arm (24''b) des Sperrhebels (24'') und deren anderer Schenkel an der Schwenkplatte (7'') abgestützt ist.

## Claims

1. A safety ski binding, particularly a heel clamp (1), comprising a base plate (4) adapted to be fixed on the top side of a ski (2), and a sole clamp (10) mounted for pivoting upwards about a cross axle pin (9) on a mounting body (7,8) consisting of a swivel plate (7) and a pillow block (8) fixedly connected thereto, and provided with a first detent element (10a,10c) in engagement with a spring-biased detent member formed as a pivoting detent rocker (17) mounted on said pillow block (8) for preventing said sole clamp (10) from pivoting upwards, said mounting body (7,8) being mounted on a vertical pin (5) secured to said base plate (4) for swiveling in a plane extending substantially at right angles to the pivoting plane of said sole clamp (10), and also adapted to be locked relative to said base plate (4), to which purpose said sole clamp (10) is provided with a second detent element (14) adapted in the skiing position to engage an arcuate cam-shaped detent member (4b) disposed on said base plate (4) substantially in a vertical plane, said mounting body (7,8) being also adapted in the open state of said sole clamp (10) to be locked against horizontal swivelling by means of a locking mechanism formed by a locking member and its associated engagement location, said locking member (23d) being provided at one end portion of a two-armed locking lever (23) the other end portion of which carries a follower member (23b), said locking lever being mounted for pivoting about an axle pin (22) extending parallel to said cross axle pin (9) of said sole clamp (10), and spring-biased in the locking direction, said engagement location for said locking member (23d) being formed by at least one cutout portion (4a) of said base plate (4), said locking member also extending through a cutout portion of said swivel plate (7) disposed above said cutout portion (4a) of said base plate (4), each of said cutout portions (4a,7a) being being formed in a part of said base plate (4) and swivel plate (7), respectively, extending forwards from said vertical pin (5) towards the free end of said base plate (4) and swivel plate (7), respectively, as viewed in the longitudinal direction of the ski, a cross axle pin (22) disposed parallel to said axle pin (9) of said sole clamp (10) having a release lever (23) comprising a working arm and a load arm mounted there on for actuation against the force of the release spring (19) biasing said detent rocker (17),
characterized in that said locking lever is formed on said load arm of said release lever (23), which at one end is provided with a projection (23c) carrying said locking member (23d), and at the other end, with a guide nose (23b) acting as said follower member,
that said projection (23c) is disposed on said release lever (23) in such a manner that said locking member (23d) is disengaged from said cutout portion (4a) of said base plate (4) in the skiing position and until the nose (17a) of said detent rocker (17) is engaged with the release point (10c) of said sole clamp (10),
that said follower nose (23b) is in contact with a flank (10e) of said sole clamp (10) in any position of said sole clamp (10),
and that said load arm of said release lever (23) carrying said projection (23c) is provided with a hook (23a) which in the skiing position engages a rearwards extending projection (10d) of said sole clamp (10) from below and is in operative connection therewith during an intentional release operation (actuation of said release lever (23)) until said nose (17a) of said detent rocker (17) reaches said release point (10c) (figs. 1 to 5).

2. A safety ski binding, particularly a heel clamp (1'), comprising a base plate (4') adapted to be fixed on the top side of a ski (2'), and a sole clamp (10') mounted for pivoting upwards on a mounting body (7',8') consisting of a swivel plate (7') and a pillow block (8') fixedly connected thereto, and provided with a first detent element (10'a, 10'c) in engagement with a spring-biased detent member formed as a detent rocker (17') pivotally mounted on said pillow block (8'), said mounting body (7',8') being mounted on a vertical pin (5') secured to said base plate (4') for swivelling in a plane extending substantially at right angles to the pivoting plane of said sole clamp (10'), and also adapted to be locked relative to said base plate (4'), to which purpose said sole clamp (10') is provided with a second detent element (14') adapted in the skiing position to engage an arcuate cam-shaped detent member (4'b) disposed on said base plate (4') substantially in a vertical plane, said mounting body (7',8') being also adapted in the open state of said sole clamp (10') to be locked against horizontal swivelling by means of a locking mechanism formed by a locking member and its associated engagement location, said locking member (24'a) being being provided at one end portion of a two-armed locking lever (24') biased by a spring (26') in the locking direction and mounted for pivoting about a fixed axis (16') on said pillow block (8') extending parallel to the pivot axis (9') of said sole clamp (10'), the engagement location for said locking member (24'a) being formed by at least one cutout portion (4'a) of said base plate (4'), said locking member (24'a) also extending through a cutout portion (7'a) of said swivel plate (7'), each of said cutout portions (4'a,7'a) being formed in a part of said base plate (4') and swivel plate (7'), respectively, extending forwards from said vertical pin (5') towards the free end of said base plate (4') and swivel plate (7'), respectively, as viewed in the longitudinal direction of the ski,
characterized in that through its arm (24'b) facing away from said locking member (24'a), said locking lever (24') is operatively connected to said sole clamp (10') at least until the release of the latter by said detent rocker (17'),
that said cutout portion (4'a) is formed in a bent portion (4'b) of said base plate (4') acting at the same time as a guide for said swivel plate (7'),
and that in its locking position said locking member (24'a) engages said cutout portion(s) (4'a; 7'a) at a distance from said vertical pin (5') which is equal to or greater than half the length of the distance between the longitudinal axis of said vertical pin (5') and the forward free end portion of said base plate (4') or swivel plate (7'), respectively (figs. 6 - 9).

3. A heel clamp according to claim 1, characterized in that said base plate (4) and, if applicable, said swivel plate (7) is/are each provided with two cutout portions (4a and 7a, respectively) at symmetrical positions relative to the center axis and preferably of slot-shaped configuration.

4. A heel clamp according to claim 2, characterized in that the axis of said locking lever (24') coincides with the axis (16') of said detent rocker (17'), said locking lever (24') being accommodated in the lower portion of the slotted detent rocker (17') (figs. 6 - 8).

5. A heel clamp according to claim 2, characterized in that said sole clamp (10) has its boundary wall facing said detent rocker (17) provided with a control cam (10'f) disposed in the plane of said locking lever (24') and engaged by said arm (24'b) of said locking lever (24') facing away from said locking member (24'a) in such a manner that said locking member (24'a) is disengaged from said base plate (4') in response to closing said sole clamp (10') (figs. 6 - 8).

6. A heel clamp according to claim 2, characterized in that said spring (26) is a helical compression spring having one of its ends supported on a bent portion (7'b) of said swivel plate (7'), and its other end, on the arm of said locking lever (24') carrying said locking member (24'a) (figs. 6 - 8).

7. A safety ski binding, particularly a heel clamp (1''), comprising a base plate (4'') adapted to be fixed on the top side of a ski (2''), and a sole clamp (10'') mounted for pivoting upwards on a mounting body (7'',8'') consisting of a swivel plate (7'') and a pillow block (8'') fixedly connected thereto, and provided with a first detent element (29''a, 29''b) in engagement with a spring-biased detent member formed as a detent rocker (17'') pivotally mounted on said sole clamp (10''), said mounting body (7'',8'') being mounted on a vertical pin (5'') secured to said base plate (4'') for swivelling in a plane extending substantially at right angles to the pivot plane of said sole clamp (10''), and also adapted to be locked relative to said base plate (4''), to which purpose said sole clamp (10'') is provided with a second detent element (14'') adapted in the skiing position to engage an arcuate cam-shaped detent member (4''b) disposed on said base plate (4'') in a substantially vertical plane, said mounting body (7'',8'') being similarly adapted in the open state of said sole clamp (10'') to be locked against horizontal swivelling by a locking mechanism formed of a locking member and its associated engagement location, said locking member (24''a) being provided at an end portion of a two-armed locking lever (24'') biased by a spring (26'') in the locking direction and mounted for pivoting about a fixed axis (25'') on said pillow block (8'') extending parallel to the axis (9'') of said sole clamp (10''), said engagement location for said locking member (24''a) being formed by at least one cutout portion (4''a) of said base plate (4''), said locking member (24''a) also extending through a cutout portion (7''a) of said swivel plate (7''), each of said cutout portions (4''a; 7''a) being formed in a part of said base plate (4'') and swivel plate (7''), respectively, extending forwards from said vertical pin (5'') towards the free end of said base plate (4'') and swivel plate (7''), respectively, as viewed in the longitudinal direction of the ski,
characterized in that through its arm (24''b) facing away from said locking member (24''a), said locking lever (24'') is operatively connected to said sole clamp (10'') at least until the release of the latter by said detent rocker (17''),
and that said arm (24''b) of said locking lever (24'') facing away from said locking member (24''a) is internally formed with a control curve (32''a,32''b,32''c,32''d) on which a pin (33'') of said sole clamp (10'') is slidingly guided (figs. 10 - 14).

8. A heel clamp according to claim 7, characterized in that said control curve (32''a - 32''d) is substantially composed of arcuate sections, of which the first section (32''a) as viewed in the skiing position, along which said pin (33'') fixed to said sole clamp (10'') moves, and which corresponds to the resilient yielding range of said heel clamp (1''), describes an arcuate path about said pivot axis (92) with its radius increasing so as to permit said locking member (24''a) to pivot no further than to the top side of said base plate (4''), the first section (32''b) extending forwards therefrom at an angle of about 260° permits said locking lever (24'') to be pivoted to its locking position, the third section (32''c) extends approximately in the same direction as said first section (32''a) to permit said sole clamp (10'') to pivot freely upwards, and of which the fourth section (32''d) extends approximately at right angles from the preceding section (32''c) so as to permit a diagonal pivoting or swivelling of said heel clamp (1'').

9. A heel clamp according to claim 8, characterized in that the point of intersection of the first two control curve sections (32''a,32''b) corresponds to the release point of the heel clamp (1'').

10. A heel clamp according to claim 7, characterized in that said spring (26") is a torsion spring having one of its legs supported on said arm (24''b) of said locking lever (24'') provided with said control curve (32''a - 32''d), and its other leg, on said swivel plate (7'').

## Revendications

1. Fixation de sécurité pour ski, en particulier talonniére (1) munie d'une plaque de base (4) pouvant être consignée à demeure sur la face supérieure d'un ski (2), ainsi que d'un cale-semelle (10) qui est monté à pivotement ascendant, autour d'un axe transversal (9), sur un corps de base (7, 8) comprenant une plaque pivotante (7) et un sabot de montage (8) relié rigidement à cette dernière, et est équipé d'un premier élément d'encliquetage (10a, 10c) qui est en prise, en vue d'empêcher le pivotement ascendant dudit cale-semelle (10), avec un organe encliquetable sollicité élastiquement et réalisé sous la forme d'une biellette encrantable (17) montée pivotante sur le sabot de montage (8) ; talonnière dans laquelle le corps de base (7, 8) est disposé, avec faculté de pivotement autour d'un tourillon vertical (5) fixé à la plaque de base (4), dans un plan s'étendant sensiblement à angle droit par rapport au plan de mouvement du cale-semelle (10), et peut lui aussi être encliqueté, par rapport à la plaque de base (4), du fait que le cale-semelle (10) comporte un deuxième élément d'encliquetage (14) qui pénètre, dans la position de déplacement, dans un organe encliquetable (4b) en forme de came curviligne, disposé sur la plaque de base (4) et situé pour l'essentiel dans un plan vertical ; dans laquelle, lorsque le cale-semelle (10) est ouvert, le corps de base (7, 8) peut également être encliqueté au moyen d'un verrou interdisant un pivotement horizontal, lequel verrou est formé par un organe de verrouillage et par le logement de ce dernier, l'organe de verrouillage (23d) étant prévu dans une région extrême d'un levier de verrouillage (23) à deux bras, dont l'autre région extrême porte un organe de commande (23b), lequel levier de verrouillage, calé à pivotement autour d'un axe (22) s'étendant parallèlement à l'axe transversal (9) du cale-semelle (10), est sollicité élastiquement dans le sens du verrouillage ; dans laquelle le logement pour cet organe de verrouillage (23d) est formé par au moins une échancrure (4a) de la plaque de base (4), lequel organe de verrouillage traverse également une échancrure pratiquée dans la plaque pivotante (7) et située au-dessus de l'échancrure (4a) de la plaque de base (4), chaque échancrure (4a, 7a) étant ménagée dans la région considérée de la plaque de base (4) ou de la plaque pivotante (7) qui s'étend vers l'avant à partir du tourillon (5), en considérant le sens longitudinal du ski, en direction de l'extrémité libre de la plaque de base ou de la plaque pivotante (4, respectivement 7) ; et dans laquelle un levier de déclenchement (23), comprenant un bras de force et un bras de charge, est articulé sur un axe transversal (22) parallèle à l'axe (9) du cale-semelle (10), et peut être actionné en s'opposant à la force du ressort de déclenchement (19) agissant sur la biellette encrantable (17),
caractérisée par le fait que le levier de verrouillage est ménagé sur le bras de charge du levier de déclenchement (23) qui présente, à une extrémité, un prolongement (23c) portant l'organe de verrouillage (23d) et, à l'autre extrémité, un mentonnet de guidage (23b) agissant comme un organe de commande ;
par le fait que le prolongement (23c) se dresse, sur le levier de déclenchement (23), de façon telle que, dans la position de déplacement et jusqu'à ce que le bec (17a) de la biellette encrantable (17) vienne s'appliquer contre le point de déclenchement (10c) du cale-semelle (10), l'organe de verrouillage (23d) soit dégagé de l'évidement (4a) de la plaque de base (4) ;
par le fait que le mentonnet à déclic (23b) est appliqué, dans chaque position du cale-semelle (10), contre un flanc (10e) dudit cale-semelle (10) ;
et par le fait que le bras de charge du levier de déclenchement (23), portant le prolongement (23c), présente un crochet (23a) emprisonnant par-dessous, dans la position de déplacement, une saillie (10d) du cale-semelle (10) qui dépasse vers l'arrière, et en liaison interactive avec cette saillie, lors d'un processus de déclenchement délibéré [lors d'un actionnement du levier de déclenchement (23)], jusqu'à ce que le bec (17a) de la biellette encrantable (17) atteigne le point de déclenchement (10c) (figures 1 à 5).

2. Fixation de sécurité pour ski, en particulier talonnière (1') munie d'une plaque de base (4') pouvant être consignée à demeure sur la face supérieure d'un ski (2'), ainsi que d'un cale-semelle (10') qui est monté à pivotement ascendant sur un corps de base (7', 8') comprenant une plaque pivotante (7') et un sabot de montage (8') relié rigidement à cette dernière, et est équipé d'un premier élément d'encliquetage (10'a, 10'c) qui est en prise avec un organe encliquetable sollicité élastiquement et réalisé sous la forme d'une biellette encrantable (17') montée pivotante sur le sabot de montage (8') ; talonnière dans laquelle le corps de base (7', 8') est disposé, avec faculté de pivotement autour d'un tourillon vertical (5') fixé à la plaque de base (4'), dans un plan s'étendant sensiblement à angle droit par rapport au plan de mouvement du cale-semelle (10'), et peut lui aussi être encliqueté, par rapport à la plaque de base (4'), du fait que le cale-semelle (10') comporte un deuxième élément d'encliquetage (14') qui pénètre, dans la position de déplacement, dans un organe encliquetable (4'b) en forme de came curviligne, disposé sur la plaque de base (4') et situé pour l'essentiel dans un plan vertical ; dans laquelle, lorsque le cale-semelle (10') est ouvert, le corps de base (7', 8') peut également être encliqueté au moyen d'un verrou interdisant un pivotement horizontal, lequel verrou est formé par un organe de verrouillage et par le logement de ce dernier, l'organe de verrouillage (24'a) étant prévu dans une région extrême d'un levier de verrouillage (24') à deux bras qui est sollicité, par un ressort (26'), dans le sens du verrouillage, et est calé à pivotement autour d'un axe (16') assujetti au sabot de montage, et s'étendant parallèlement à l'axe (9') du cale-semelle (10') ; et dans laquelle le logement pour cet organe de verrouillage (24'a) est formé par au moins une échancrure (4'a) de la plaque de base (4'), lequel organe de verrouillage (24'a) traverse également une échancrure (7'a) pratiquée dans la plaque pivotante (7'), chaque échancrure (4'a ; 7'a) étant ménagée dans la région considérée de la plaque de base (4') ou de la plaque pivotante (7') qui s'étend vers l'avant à partir du tourillon (5'), en considérant le sens longitudinal du ski, en direction de l'extrémité libre de la plaque de base ou de la plaque pivotante (4', respectivement 7'),
caractérisée par le fait que le levier de verrouillage (24') est en liaison interactive avec le cale-semelle (10'), au moyen de son bras (24'b) tourné à l'opposé de l'organe de verrouillage (24'a), au moins jusqu'à ce que ledit cale-semelle soit libéré par la biellette encrantable (17') ;
par le fait que l'échancrure (4'a) se trouve dans un coude (4'b) de la plaque de base (4'), qui matérialise simultanément le guide pour la plaque pivotante (7') ;
et par le fait que, dans sa position verrouillée, l'organe de verrouillage (24'a) s'engage dans l'échancrure (les échancrures) (4'a ; 7'a) selon une distance, par rapport au tourillon (5'), qui est égale ou supérieure à la demi-longueur de la distance comprise entre l'axe longitudinal dudit tourillon (5') et la région extrême antérieure libre considérée de la plaque de base ou de la plaque pivotante (4' ; 7') (figures 6-9).

3. Talonnière selon la revendication 1, caractérisée par le fait que deux échancrures considérées (4a, respectivement 7a) prévues dans la plaque de base (4) et éventuellement dans la plaque pivotante (7), symétriquement par rapport à l'axe médian, sont de préférence configurées en des fentes.

4. Talonnière selon la revendication 2, caractérisée par le fait que l'axe du levier de verrouillage (24') coïncide avec l'axe (16') de la biellette encrantable (17'), ledit levier de verrouillage (24') étant incorporé dans la partie inférieure de la biellette encrantable fendue (17') (figures 6-8).

5. Talonnière selon la revendication 2, caractérisée par le fait qu'une came de commande (10'f) est ménagée, dans le plan du levier de verrouillage (24'), sur la paroi de délimitation du cale-semelle (10) qui est tournée vers la biellette encrantable (17), came contre laquelle le bras (24'b) dudit levier de verrouillage (24'), qui est tourné à l'opposé de l'organe de verrouillage (24'a), est appliqué de telle sorte que ledit organe de verrouillage (24'a) se déboîte de la plaque de base (4') lors d'une fermeture dudit cale-semelle (10') (figures 6-8).

6. Talonniére selon la revendication 2, caractérisée par le fait que le ressort (26) est un ressort hélicoïdal de pression dont l'une des extrémités prend appui contre un coude (7'b) de la plaque pivotante (7'), et dont l'autre extrémité est en appui contre le bras du levier de verrouillage (24') qui porte l'organe de verrouillage (24'a) (figures 6-8).

7. Fixation de sécurité pour ski, en particulier talonnière (1'') munie d'une plaque de base (4'') pouvant être consignée à demeure sur la face supérieure d'un ski (2''), ainsi que d'un cale-semelle (10'') qui est monté à pivotement ascendant sur un corps de base (7'', 8'') comprenant une plaque pivotante (7'') et un sabot de montage (8'') relié rigidement à cette dernière, et est équipé d'un premier élément d'encliquetage (29''a, 29''b) qui est en prise avec un organe encliquetable sollicité élastiquement et réalisé sous la forme d'une biellette encrantable (17'') montée pivotante sur le cale-semelle (10'') ; talonnière dans laquelle le corps de base (7'', 8'') est disposé, avec faculté de pivotement autour d'un tourillon vertical (5'') fixé à la plaque de base (4''), dans un plan s'étendant sensiblement à angle droit par rapport au plan de mouvement du cale-semelle (10''), et peut lui aussi être encliqueté, par rapport à la plaque de base (4''), du fait que le cale-semelle (10'') comporte un deuxième élément d'encliquetage (14'') qui pénètre, dans la position de déplacement, dans un organe encliquetable (4''b) en forme de came curviligne, disposé sur la plaque de base (4'') et situé pour l'essentiel dans un plan vertical ; dans laquelle, lorsque le cale-semelle (10'') est ouvert, le corps de base (7'', 8'') peut également être encliqueté au moyen d'un verrou interdisant un pivotement horizontal, lequel verrou est formé par un organe de verrouillage et par le logement de ce dernier, l'organe de verrouillage (24''a) étant prévu dans une région extrême d'un levier de verrouillage (24'') à deux bras qui est sollicité, par un ressort (26''), dans le sens du verrouillage, et est calé à pivotement autour d'un axe (25'') assujetti au sabot de montage, et s'étendant parallèlement à l'axe (9'') du cale-semelle (10'') ; et dans laquelle le logement pour cet organe de verrouillage (24''a) est formé par au moins une échancrure (4''a) de la plaque de base (4''), lequel organe de verrouillage (24''a) traverse également une échancrure (7''a) pratiquée dans la plaque pivotante (7''), chaque échancrure (4''a ; 7''a) étant ménagée dans la région considérée de la plaque de base (4'') ou de la plaque pivotante (7'') qui s'étend vers l'avant à partir du tourillon (5''), en considérant le sens longitudinal du ski, en direction de l'extrémité libre de la plaque de base ou de la plaque pivotante (4'', respectivement 7''),
caractérisée par le fait que le levier de verrouillage (24'') est en liaison interactive avec le cale-semelle (10''), au moyen de son bras (24''b) tourné à l'opposé de l'organe de verrouillage (24''a), au moins jusqu'à ce que ledit cale-semelle soit libéré par la biellette encrantable (17'') ;
et par le fait qu'une came de commande (32''a, 32''b, 32''c, 32''d) est ménagée à l'intérieur du bras (24''b) du levier de verrouillage (24'') qui est tourné à l'opposé de l'organe de verrouillage (24''a), came contre laquelle une cheville (33'') du cale-semelle (10'') est guidée à coulissement (figures 10-14).

8. Talonnière selon la revendication 7, caractérisée par le fait que la came de commande (32''a-32''d) est constituée, pour l'essentiel, par des tronçons en arc de cercle parmi lesquels le premier tronçon (32''a) considéré à partir de la position de déplacement, le long duquel se meut la cheville (33'') assujettie au cale-semelle et qui correspond à la plage d'élasticité de la talonnière (1''), matérialise, autour de l'axe de pivotement (9''), une piste curviligne dont le rayon augmente de telle sorte qu'elle autorise un pivotement de l'organe de verrouillage (24''a) uniquement jusqu'à la face supérieure de la plaque de base (4'') ; le deuxième tronçon (32''b) adjacent vers l'avant au tronçon précité, selon un angle d'environ 260°, est réalisé pour permettre une rotation du levier de verrouillage (24'') jusqu'à la position verrouillée ; le troisième tronçon (32''c), s'étendant approximativement dans la même direction que le premier tronçon (32''a), est réalisé pour permettre un pivotement ascendant du cale-semelle (10''), sans aucune entrave ; et le quatrième tronçon (32''d), se rattachant approximativement à angle droit au tronçon (32''c) qui le précède, est réalisé pour permettre un pivotement diagonal de la talonnière (1'').

9. Talonnière selon la revendication 8, caractérisée par le fait que le point d'intersection des deux premiers tronçons (32''a, 32''b) de la came de commande correspond au point de déclenchement (29''b) de la talonnière (1'').

10. Talonnière selon la revendication 7, caractérisée par le fait que le ressort (26'') est un ressort à branches, dont l'une des branches prend appui contre le bras (24''b) du levier de verrouillage (24'') qui est muni de la came de commande (32''a-32''d), et dont l'autre branche est en appui contre la plaque pivotante (7'').
